# EUROPÄISCHE PATENTSCHRIFT

(11) **EP 2 123 829 B1**
(45) Veröffentlichungstag und Bekanntmachung des Hinweises auf die Patenterteilung: **21.12.2011**
(21) Anmeldenummer: 09003857.1
(22) Anmeldetag: 18.03.2009
(51) Int. Cl.: E01C 5/00

(54) **Bausatz zur Erstellung von Pflasterflächen und Pflasterfläche aus einem ersten Bausatz und einem zweiten Bausatz**
Set for producing paving and paving from a first set and a second set
Ensemble pour la réalisation de surfaces dallées et surface dallée à partir d'un premier ensemble et d'un deuxième ensemble

(30) Priorität: 19.05.2008 DE 202008006738 U; 28.05.2008 DE 202008007167 U
(43) Veröffentlichungstag der Anmeldung: 25.11.2009
(73) Patentinhaber: KRONIMUS AG, 76473 Iffezheim (DE)
(72) Erfinder: Kronimus, Martin, 76532 Baden-Baden (DE)
(74) Vertreter: Otten, Herbert

(56) Entgegenhaltungen:
- EP-A1- 1 734 188
- EP-B1- 0 990 072
- DE-A1-102005 060 805

## Beschreibung

Die Erfindung betrifft einen Bausatz zur Erstellung von Pflasterflächen gemäß dem Oberbegriff des Anspruchs 1 und eine Pflasterfläche aus einem ersten Bausatz und einem zweiten Bausatz gemäß dem Oberbegriff des Anspruchs 12.

Aus der EP 1 734 188 A1 ist ein Bausatz mit Steinkörpern aus Betonwerkstoff mit im Wesentlichen rechteckigen steinkörpern bekannt, bei dem Steinkörper mit unterschiedlichen Verhältnissen von Länge zu Höhe Verwendung finden.

Weiterhin ist aus der EP 0 990 072 B1 ist ein Bausatz zur Erstellung von Pflasterflächen betstehend aus mehreren Verlegeinheiten bekannt, wobei jede Verlegeeinheit aus versetzt zueinander angeordneten plattenförmigen Formsteinen von wenigstens teilweise unterschiedlicher Länge und wenigstens teilweise unterschiedlicher Breite besteht, wobei eine Reihe mit Formsteinen breiter Breite und wenigstens eine Reihe mit Formsteinen schmalerer Breite, ein sich wiederholendes Modul der verlegeeinheit bildet und wobei jede Verlegeeinheit eine Länge (L1) von wenigstens 100 cm und eine Breite (B1) von wenigstens 70 cm aufweist. Pflazterflächen, welche mit diesem bekannten Bausatz erstellt werden sind für Plätze und Flächen geeignet, auf welchen weder Personen noch Fahrzeuge durch die Pflasterfläche eine besondere Leitwirkung erfahren sollen. Die Erzielung einer Pflasterfläche mit eindeutiger optischer Leitwirkung ist mit einem derartigen Bausatz nicht möglich. Weiterhin führt die Verwendung von in der Draufsicht teilweise annähernd quadratischen Formsteinen bzw. Platten bzw. Steinen beim Tauschen von Formsteinen zur Vermeidung von Kreuzfugen zwischen benachbarten Verlegeinheiten zu einer erheblichen Erschwerung der Arbeit, da die Konzentrationsfähigkeit des Menschen unter körperlicher Belastung nachlässt und bei derartig geformten Formsteinen eine visuelle Unterstützung für den Menschen quasi entfällt.

Der Erfindung liegt die Aufgabe zugrunde, einen Bausatz zur Erstellung von Pflasterflächen ohne Kreuzfugen zu entwickeln, durch welchen eine starke optische Führungswirkung bzw. Leitwirkung oder eine starke optische Bremswirkung erzielbar ist und durch welchen einem Orientierungsverlust beim Menschen bezüglich der Orientierung der zu tauschenden Formsteine wirksam entgegen wirkbar ist. Weiterhin ist es Aufgabe der Erfindung eine Pflasterfläche aus zwei Bausätzen zu entwickeln, welche variantenreich verlegbar ist.

Diese Aufgabe wird ausgehend von den Merkmalen des Oberbegriffs des Anspruchs 1 und ausgehend von den Merkmalen des Oberbegriffs des Anspruchs 12 durch die kennzeichnenden Merkmale des Anspruchs 1 bzw. 12 gelöst. In den Unteransprüchen sind jeweils vorteilhafte und zweckmäßige Weiterbildungen angegeben.

Bei dem erfindungsgemäßen Bausatz zur Erstellung von Pflasterfläche umfasst jede Reihe maximal zwei Formsteine und die Verlegeeinheit umfasst wenigstens zwei Formsteine deren Länge wenigstens 55% der Länge der Verlegeeinheit beträgt. Durch einen Bausatz mit derartig bemessenen Formsteinen lässt sich eine optische Leitwirkung erzielen, da dessen Formsteine alle einer bestimmten Mindestanforderung an das Verhältnis zwischen Breite und Länge genügen. Weiterhin erlaubt das erfindungsgemäße Längen-Breiten-Verhältnis auch unter körperlicher Belastung eine eindeutige Erkennung von Längsseite und Breitseite der Formsteine durch den Menschen und erleichtert somit das Tauschen.

Bei der erfindungsgemäßen Pflasterfläche aus zwei unterschiedlichen Bausätzen umfasst bei dem zweiten Bausatz jede Reihe der Verlegeeinheit maximal drei Formsteine, wobei innerhalb jeder Reihe nur ein Formstein oder ausschließlich Formsteine unterschiedlicher Länge angeordnet sind und umfasst bei dem ersten Bausatz jede Reihe der Verlegeeinheit maximal zwei Formsteine, wobei die Verlegeeinheit wenigstens zwei Formsteine umfasst deren Länge wenigstens 55% der Länge der Verlegeeinheit beträgt. Eine derartige Pflasterfläche ist geeignet abhängig vom gewählten Verlegemuster trotz des Bestehens aus zwei unterschiedlichen Bausätzen eine optische Leitwirkung zu entfalten, welche es erlaubt, Passanten und Fahrzeug durch variantenreich gestaltbare Pflasterflächen optisch zu Eingängen, Einfahrten und ähnlichem zu leiten, ohne dass eine Markierung der Pflasterfläche erforderlich ist.

Bei der erfindungsgemäßen Pflasterfläche aus zwei Bausätzen ist es bei gleichen Abmessungen der Verlegeeinheiten vorgesehen, bei dem ersten Bausatz in jeder Reihe der Verlegeeinheit maximal zwei Formsteine vorzusehen und bei dem zweiten Bausatz in jeder Reihe der Verlegeeinheit maximal drei Formsteine vorzusehen. Hierdurch behält die Pflasterfläche trotz einer Verwendung zweier unterschiedlicher Bausätze eine optische Leitwirkung.

Schließlich sieht die Erfindung vor, die schmalen Formsteine und die breiten Formsteine des ersten Bausatzes und die schmalen Formsteine und die breiten Formsteine des zweiten Bausatzes mit ihren Breiten so aufeinander abzustimmen, daas die Breiten der schmalen Formsteine des ersten Bausatzes und die Breiten der breiten Formsteine des zweiten Bausatzes gleich sind und dass die Breiten der breiten Formsteine des ersten Bausatzes doppelt so groß wie die Breiten der schmalen Formsteine des zweiten Bausatzes sind. Hierdurch ist es möglich zwischen benachbarten Verlegeeinheiten unterschiedlicher Bausätze Kreuz fugen zu vermeiden, da die Formsteine des ersten und des zweiten Bausatzes, welche gleiche Breiten aufweisen, vertauschbar sind.

Weitere Einzelheiten der Erfindung werden in der Zeichnung anhand von schematisch dargestellten Ausführungsbeispielen beschrieben.

Hierbei zeigt:
- Figur 1:: eine Draufsicht auf eine erste Verlegeeinheit;
- Figur 2:: eine aus acht Verlegeeinheiten entsprechend der Figur 1 gebildete Pflasterfläche;
- Figur 3:: eine perspektivische Ansicht einer Pflasterfläche aus mehreren Verlegeeinheiten entsprechend der Figur 1;
- Figur 4:: eine Draufsicht auf eine Pflasterfläche, welche aus vier Verlegeinheiten gebildet ist, wobei zwei Verlegeinheiten zu einem ersten Bausatz und zwei Verlegeinheiten zu einem zweiten Bausatz gehören und
- Figur 5:: eine Draufsicht auf eine Pflasterfläche, welche aus Verlegeinheiten gebildet ist, wobei ein Teil der Verlegeinheiten zu einem ersten Bausatz und ein anderer Teil der Verlegeinheiten zu einem zweiten Bausatz gehörend.

In der Figur 1 ist eine Verlegeeinheit 1 eines aus mehreren Verlegeeinheiten 1 bestehenden Bausatzes B (siehe Figur 2) zur Erstellung einer Pflasterfläche 2 (siehe Figur 2) in Draufsicht dargestellt. Die Verlegeeinheit 1 setzt sich aus plattenförmigen Formsteinen 3 zusammen, welche vier Reihen R bzw. R1 bis R4 bilden, wobei jede Reiche R jeweils zwei Formsteine 3 umfasst. Die Verlegeeinheit 1 bildet in der Regel eine Steinlage auf einer Transportpalette und wird deshalb auch als Palettenlage bezeichnet. Die Formsteine 3 bzw. Platten bzw. Steine bzw. Betonsteine der Reihen R2 und R4 sind als breite Formsteine 4 bzw. 411 bis 414 mit einer Breite B4 bzw. B411 bis B414ausgeführt, wobei gilt: B4 = B411 = B412 = B413 = B414. Die Formsteine 3 der schmaleren Reihen R1 und R3 sind als schmale Formsteine 5 bzw. 511 bis 514 mit einer Breite B5 bzw. B511 bis B514ausgeführt, wobei gilt B5 = B511 = B512 = B513 = B514. Die Reihen R1 und R2 und R3 bis R4 bilden bezüglich ihrer Außenabmessungen jeweils ein sich wiederholendes Modul 6 bzw. 6a, 6b der Verlegeeinheit 1. In der Verlegeeinheit 1 sind die Formsteine 3 versetzt zueinander angeordnet, so dass die Verlegeeinheit 1 ausschließlich T-Fugen zwischen aneinanderliegenden Formsteinen 3 zeigt. Für die Breiten B4 bzw. B5 der breiten Formsteine 4 bzw. der schmaleren Formsteine 5 gilt: B4 > B5 und 2 x B5 > B4. Die Verlegeeinheit 1 weist eine Länge L1 von 1200 mm, eine Breite B1 von 833,4 mm und eine Fläche F1 auf. Bei den in der Figur 1 gezeigten Modulen 6a und 6b mit jeweils sechs Formsteinen 3 haben die breiten Formsteine 4 Abmessungen mit den folgenden Breiten bzw. Längen:
Modul 6a: $B ⁢ 411 = 250 mm x 800 mm = L ⁢ 411$ $B ⁢ 412 = 250 mm x 400 mm = L ⁢ 412$
Modul 6b: $B ⁢ 413 = 250 mm x 600 mm = L ⁢ 413$ $B ⁢ 414 = 250 mm x 600 mm = L ⁢ 414$

Die schmaleren Formsteine 5 haben Abmessungen mit den folgenden Breiten bzw. Längen:
Modul 6a: $B ⁢ 511 = 167 mm x 500 mm = L ⁢ 511$ $B ⁢ 512 = 167 mm x 700 mm = L ⁢ 512$
Modul 6b: $B ⁢ 513 = 167 mm x 500 mm = L ⁢ 513$ $B ⁢ 514 = 167 mm x 700 mm = L ⁢ 514.$

In der Figur 2 ist die oben bereits erwähnte Pflasterfläche 2 gezeigt. Diese setzt sich aus acht Verlegeeinheiten 1 zusammen, wobei die Verlegeeinheiten 1 entsprechend der in der Figur 1 gezeigten Verlegeeinheit ausgeführt sind. Diese acht Verlegeeinheiten 1, die in einem Feld mit 2 x 4 Verlegeinheiten 1 verlegt sind, bilden den erwähnten Bausatz B, aus welchem die Pflasterfläche 2 erstellbar ist. Eine Verzahnung zwischen den einzelnen Verlegeeinheiten 1 bzw. eine Vermeidung von Kreuzfugen zwischen den einzelnen Verlegeeinheiten 1 erfolgt durch ein Vertauschen eines Teils der in den Reihen R bzw. R1 bis R8 zwischen den Verlegeeinheiten 1 aneinanderstoßenden Formsteine 3. Hierbei ist eine Pflasterfläche 2 ohne Kreuzfugen entweder durch ein Vertauschen der in jeder geraden Reihe zwischen den Verlegeeinheiten 1 aneinanderstoßenden Formsteine 3 erreichbar oder durch ein Vertauschen der in jeder ungeraden Reihe zwischen den Verlegeinheiten 1 aneinanderstoßenden Formsteine erreichbar. Unter einer geraden Reihe ist im Sinne der Erfindung die zweite Reihe R2, vierte Reihe R4, sechste Reihe R6 usw. der Pflasterfläche 2 zu verstehen. Unter einer ungeraden Reihe ist im Sinne der Erfindung die erste Reihe R1, dritte Reihe R3, fünfte Reihe R5 usw. der Pflasterfläche 2 zu verstehen. In der Figur 2 sind die zwischen den Verlegeeinheiten 1 zu tauschenden Formsteine 3 der ungeraden Reihen R1, R3, R5 und R7 jeweils bereits miteinander vertauscht. Dies ist durch Doppelpfeile kenntlich gemacht.

In der Figur 3 ist eine Pflasterfläche 2, welche aus vollständigen und unvollständigen Verlegeeinheiten 1 eines Bausatzes B besteht, in perspektivischer Ansicht dargestellt. Formsteine 3 sind als breite Formsteine 4 und schmalere Formsteine 5 ausgeführt, wobei Dicken D4 bzw. der D5 der breiten und schmalen Formsteine 4, 5 gleich sind. Die Erfindung sieht Dicken D4 bzw. D5 größer 5 cm und insbesondere Dicken D4 bzw. D5 von insbesondere 7 cm oder insbesondere 10 cm oder von insbesondere 12 cm oder von insbesondere 14 cm vor. Die perspektivische Darstellung der Figur 3 zeigt die optische Leitwirkung, welche durch die aus dem Bausatz B erzeugte Pflasterfläche 2 in eine Pfeilrichtung x erzielt wird, und die optische Bremswirkung, welche durch die aus dem Bausatz B erzeugte Pflasterfläche 2 in eine Pfeilrichtung y erzielt wird.

In der Figur 4 ist eine Draufsicht auf eine Pflasterfläche 2 dargestellt, welche aus acht Verlegeinheiten 1 bzw. 1' gebildet ist, wobei vier Verlegeinheiten 1 zu einem ersten Bausatz B und vier Verlegeinheiten 1' zu einem zweiten Bausatz B' gehören. Der erste Bausatz B ist mit seinen Verlegeeinheiten 1 aus den Figuren 1 bis 3 bereits bekannt, der zweite Bausatz B' weist Verlegeinheiten 1' auf, welche sich aus jeweils 6 Reihen R' bzw. R1' bis R6' zusammensetzen, wobei auf eine breite Reihe R1' bzw. R4' mit Breiten B4' jeweils zwei schmale Reihen R2' und R3' bzw. R5' und R6' mit Breiten B5' folgen. Die Formsteine 3 bzw. 3' der Verlegeeinheiten 1 und 1' sind so aufeinander abgestimmt, dass gilt B4' = B5 und B5' + B5' = B4. Hierdurch lassen sich die in den in x-Richtung benachbarten Reihen R1' und R1 bzw. R4' und R3 bzw. R7' und R5 bzw. R10' und R7 aneinanderliegenden Formsteine 3' und 3 miteinander vertauschen und Kreuzfugen in der Pflasterfläche 2 vermeiden. Jede Verlegeeinheit 1 des ersten Bausatzes B weist eine Länge L1 und eine Breite B1 auf und jede Verlegeeinheit 1' des zweiten Bausatzes B' weist eine Länge L1' und eine Breite B1' auf, wobei gilt L1 = L1' und B1 = B1'.

In der Figur 5 ist eine Draufsicht auf eine Pflasterfläche 2 dargestellt, wobei die Pflasterfläche 2 aus Verlegeeinheiten 1, 1' der aus der Figur 4 bekannten Bausätze B, B' gebildet ist. Jede Verlegeinheit 1 bzw. 1' besteht aus zwei Modulen 6 bzw. 6' bzw. 6a, 6b bzw. 6a', 6b' mit gleichen Außenabmessungen 0,5 B1 x L1 bzw. 0,5 B1' x L1'. Für die Verlegung werden bei jeder Verlegeeinheit 1, 1' die beiden Module um eine einheitliche Strecke V in Längsrichtung x nach links oder rechts gegeneinander verschoben. Hierdurch lässt sich durch eine abwechselnde Verwendung von Verlegeinheiten 1 des ersten Bausatzes B und Verlegeinheiten 1' des zweiten Bausatzes B' und durch Verdrehung von in Längsrichtung benachbarter Verlegeeinheiten 1, 1' um 90° einfach eine Fischgrät-Struktur erzeugen. Das für die Verschiebung verwendete Maß V entspricht der halben Breite B1 bzw. B1' der Verlegeeinheit 1 bzw. 1'.

Die Erfindung ist nicht auf dargestellte oder beschriebene Ausführungsbeispiele beschränkt. Sie umfasst vielmehr Weiterbildungen der Erfindung im Rahmen der Schutzrechtsansprüche.

### Bezugszeichenliste:

- B: erster Bausatz
- 1: Verlegeinheit von B
- 2: Pflasterfläche
- 3: Formstein
- 4: breiter Formstein
- 5: schmalerer Formstein
- 6: Modul
- 6a: Modul
- 6b: Modul
- 7: herkömmliche Pflasterfläche
- 8: Einzelstein
- 9: Trennband
- 10: Parkfläche
- B': zweiter Bausatz
- 1': Verlegeeinheit von B'
- 3': Formstein von B'
- 6': Modul von B'
- 6a', 6b': Modul von B'
- R: Reihe von 1 bzw. 2
- R1 R8: Reihe von 1 bzw. 2
- R': Reihe von 1' bzw. 2
- R1' - R12': Reihe von 1' bzw. 2
- L1, L1': Länge von 1 bzw. 1'
- B1, B1': Breite von 1 bzw. 1'
- F1: Fläche von 1
- B4: Breite von 4
- B4': Breite von 4'
- D4: Dicke von 4
- B5: Breite von 5
- B5': Breite von 5'
- D5: Dicke von 5
- V: Strecke

- 411 - 414: 1. bis 4. breiter Formstein
- B411 - B14: Breite des 1. bis 4. breiten Formsteins
- L411 - L414: Länge des 1. bis 4. breiten Formsteins
- 511 - 514: 1. bis 4. Formstein der 1. schmaleren Reihe
- B511 - B514: Breite des 1. bis 4. Formsteins der 1. schmaleren Reihe
- L511 - L514: Länge des 1. bis 4. schmalen Formsteins

## Patentansprüche

1. Bausatz (B) zur Erstellung von Pflasterflächen (2) bestehend aus mehreren Verlegeeinheiten (1),
- wobei jede Verlegeeinheit (1) aus versetzt zueinander angeordneten plattenförmigen Formsteinen (3) von wenigstens teilweise unterschiedlicher Länge (L411 - L414; L511 - L514) und wenigstens teilweise unterschiedlicher Breite (B4, B5; B411 - B414; B511 - B514) besteht,
- wobei eine Reihe (R) mit Formsteinen (3; 4, 411 - 414) breiter Breite (B4; B411 - B414) und wenigstens eine Reihe (R) mit Formsteinen (3; 5, 511 - 514) schmalerer Breite (B5; B511 - 514), ein sich wiederholendes Modul (6, 6a, 6b) der Verlegeeinheit (1) bildet,
- wobei jede Verlegeeinheit (1) eine Länge (L1) von wenigstens 100 cm und eine Breite (B1) von wenigstens 70 cm aufweist,
- wobei die Verlegeeinheiten (1) aus Reihen (R; R1 - R8) von parallel nebeneinander angeordneten rechteckigen Formsteinen (3) bestehen,
- wobei alle Formsteine (3) in jeder Reihe (R; R1 - R8) dieselbe Breite (B411 - B414; B511 - B514) aufweisen und
- wobei die Verlegeeinheiten (1) aus rechteckigen Modulen bestehen,
**dadurch gekennzeichnet, dass**
- jede Reihe (R) maximal zwei formsteine (3) umfasst,
- wobei die Verlegeeinheit (1) wenigstens zwei Formsteine (3) umfasst deren Länge (L411, L512, L514) wenigstens 55% der Länge (L1) der Verlegeeinheit (1) beträgt.

2. Bausatz nach Anspruch 1, **dadurch** gekenntzeichnet, dass die Verlegeinheit (1) vier Reihen (R; R1 - R4) umfasst.

3. Bausatz nach Anspruch 1, **dadurch gekennzeichnet, dass** die Breite (B4) eines breiten Formsteins (4, 411 - 414) größer ist als die Breite (B5) eines schmaleren Formsteins (5, 511 - 514) und dass die Breite (B4) eines breiten Formsteins (4, 411 - 414) kleiner ist als eine Summe der Breiten (B5) zweier schmaleren Formsteine (5; 511 - 514).

4. Bausatz nach einem der vorhergehenden Ansprüche, **dadurch gekennzeichnet, dass** die Verlegeinheit (1) acht Formsteine (3) umfasst, wobei von den acht Formsteinen (3) vier Formsteine (3) als breite Formsteine (4, 411 - 414) und vier Formsteine (3) als schmalere Formsteine (5, 511 - 514) ausgebildet sind.

5. Bausatz nach einem der vorhergehenden Ansprüche 1 bis 4, **dadurch gekennzeichnet, dass** die Verlegeinheit (1) Formsteine (3) mit Breiten- und Längenabmessungen von 167 mm x 500 mm, 167 mm x 700 mm, 250 mm x 400 mm, 250 mm x 600 mm und 250 mm x 800 mm umfasst.

6. Bausatz nach einem der vorhergehenden Ansprüche 1 bis 4, **dadurch gekennzeichnet, dass** die Verlegeinheit (1) zwei Formsteine (3) mit Breiten- und Längenabmessungen von 167 mm x 500 mm und zwei Formsteine (3) mit Breiten- und Längenabmessungen von 167 mm x 700 mm umfasst.

7. Bausatz nach einem der vorhergehenden Ansprüche, **dadurch gekennzeichnet, dass** die breiten Formsteine (4, 411 - 414) und die schmaleren Formsteine (5, 511 - 514) gleiche Dicken (D4, D5) aufweisen, wobei die Dicken (D4, D5) größer als 5 cm und insbesondere etwa gleich 7 cm oder insbesondere etwa gleich 10 cm oder insbesondere etwa gleich 12 cm oder insbesondere etwa gleich 14 cm sind.

8. Bausatz nach einem der vorhergehenden Ansprüche, **dadurch gekennzeichnet, dass** die Formsteine (3) als Betonplatten ausgebildet sind.

9. Bausatz nach einem der vorhergehenden Ansprüche, **dadurch gekennzeichnet, dass** wenigstens 50% einer Fläche (F1) der Verlegeeinheit (1) durch Formsteine (3) gebildet ist, bei welchen das Längen-Breiten-Verhältnis wenigstens 2,5 beträgt.

10. Bausatz nach einem der vorhergehenden Ansprüche, **dadurch gekennzeichnet, dass** wenigstens 60% einer Fläche (F1) der Verlegeeinheit (1) durch Formsteine (3) gebildet ist, bei welchen das Längen-Breiten-Verhältnis (LB413; LB512) wenigstens 2,5 beträgt.

11. Bausatz nach einem der vorhergehenden Ansprüche, **dadurch gekennzeichnet, dass** jede Verlegeeinheit (1) eine Länge (L1) von ca. 120 cm und eine Breite (B1) von ca. 83 cm aufweist.

12. Pflasterfläche (2) bestehend aus einem ersten Bausatz (B) entsprechend dem Anspruch 1 und einem zweiten Bausatz (B'), wobei jeder Bausatz (B, B') jeweils mehrere Verlegeeinheiten (1, 1') umfasst, wobei jede Verlegeeinheit (1, 1') aus versetzt zueinander angeordneten plattenförmigen Formsteinen (3) wenigstens teilweise unterschiedlicher Breite (B4, B5; B4', B5') besteht, wobei eine Reihe (R, R') mit Formsteinen (3, 4: 3', 4') breiter Breite (B4; B4') und wenigstens eine Reihe (R, R') mit Formsteinen (3, 5; 3', 5') schmalerer Breite (B5; B5'), ein sich wiederholendes Modul (6, 6a, 6b; 6', 6a', 5b') der Verlegeeinheit (1, 1') bildet und wobei jede Verlegeeinheit (1, 1') eine Länge (L1, L1') von wenigstens 100 cm und eine Breite (B1, B1') von wenigstens 70 cm aufweist, **dadurch gekennzeichnet, dass** bei dem zweiten Bausatz (B') jede Reihe (R') der Verlegeeinheit (1') maximal drei Formsteine (3') umfasst.

13. Pflasterfläche, nach Anspruch 12, **dadurch gekennzeichnet, dass** die schmalen Formsteine (5) und die breiten Formsteine (4) des ersten Bausatzes (B) und die schmalen Formsteine (5') und die breiten Formsteine (4') des zweiten Bausatzes (B') mit ihren Breiten (B5, B4; B5', B4') so bemessen sind, dass sich die Breiten (B5) der schmalen Formsteine (5) des ersten Bausatzes (B) und die Breiten (B4') der breiten Formsteine (4') des zweiten Bausatzes (B') entsprechen und dass die Breiten (B4) der breiten Formsteine (4) des ersten Bausatzes (B) doppelt so groß wie die Breiten (B5') der schmalen Formsteine (5') des zweiten Bausatzes (B') sind.

## Claims

1. Set of elements (B) for constructing paved areas (2) consisting of several laying units (1),
- wherein each laying unit (1) consists of slab-like shaped blocks (3) arranged offset relative to one another with at least partly different lengths (L411 - L414; L511 - L514) and at least partly different widths (B4, B5; B411 - B414; B511 - B514),
- wherein a row (R) of shaped blocks (3; 4, 411 - 414) with a broader width (B4; B411 - B414) and at least one row (R) of shaped blocks (3; 5, 511 - 514) with a narrower width (B5; B511 - 514) forms a repeating module (6; 6a, 6b) of the laying unit (1),
- wherein each laying unit (1) has a length (L1) of at least 100 cm and a width (B1) of at least 70 cm,
- wherein the laying units (1) consist of rows (R; R1 - R8) of rectangular shaped blocks (3) arranged in parallel next to one another,
- wherein all of the shaped blocks (3) in each row (R; R1 - R8) have the same width (B411 - B414; B511 - B514) and
- wherein the laying units (1) consist of rectangular modules,
**characterised in that**
- each row (R) comprises a maximum of two shaped blocks (3),
- wherein the laying unit (1) comprises at least two shaped blocks (3), the length (L411, L512, L514) of which is at least 55% of the length (L1) of the laying unit (1).

2. Set of elements according to claim 1, **characterised in that** the laying unit (1) comprises four rows (R; R1 - R4).

3. Set of elements according to claim 1, **characterised in that** the width (B4) of a wide shaped block (4, 411 - 414) is greater than the width (B5) of a narrower shaped block (5, 511 - 514) and **in that** the width (B4) of a wide shaped block (4, 411 - 414) is smaller than the sum of the widths (B5) of two narrower shaped blocks (5; 511 - 514).

4. Set of elements according to one of the preceding claims, **characterised in that** the laying unit (1) comprises eight shaped blocks (3), wherein of the eight shaped blocks (3) four shaped blocks (3) are in the form of wide shaped blocks (4, 411 - 414) and four shaped blocks (3) are in the form of narrower shaped blocks (5, 511-514).

5. Set of elements according to one of the preceding claims 1 to 4, **characterised in that** the laying unit (1) comprises shaped blocks (3) with width and length dimensions of 167 mm x 500 mm, 167 mm x 700 mm, 250 mm x 400 mm, 250 mm x 600 mm and 250 mm x 800 mm.

6. Set of elements according to one of the preceding claims 1 to 4, **characterised in that** the laying unit (1) comprises two shaped blocks (3) with width and length dimensions of 167 mm x 500 mm and two shaped blocks (3) with width and length dimensions of 167 mm x 700 mm.

7. Set of elements according to one of the preceding claims, **characterised in that** the wide shaped blocks (4, 411 - 414) and the narrower shaped blocks (5, 511-514) have the same thicknesses (D4, D5), wherein the thicknesses (D4, D5) are greater than 5 cm and in particular are 7 cm or in particular about 10 cm or in particular about 12 cm or in particular about 14 cm.

8. Set of elements according to one of the preceding claims, **characterised in that** the shaped blocks (3) are in the form of concrete slabs.

9. Set of elements according to one of the preceding claims, **characterised in that** at least 50 % of an area (F1) of the laying unit (1) is formed by shaped blocks (3), in which the length-width ratio is at least 2.5.

10. Set of elements according to one of the preceding claims, **characterised in that** at least 60 % of an area (F1) of the laying unit (1) is formed by shaped blocks (3), in which the length-width ratio (LB413; LB512) is at least 2.5.

11. Set of elements according to one of the preceding claims, **characterised in that** each laying unit (1) has a length (L1) of about 120 cm and a width (B1) of about 83 cm.

12. Paving area (2) consisting of a first set of elements (B) according to claim 1 and a second set of elements (B'), wherein each set of elements (B, B') comprises respectively several laying units (1, 1'), wherein each laying unit (1, 1') consists of offset arranged slab-like shaped blocks (3) of at least partly different widths (B4, B5; B4', B5'), wherein one row (R, R') of shaped blocks (3, 4: 3', 4') of broader width (B4; B4') and at least one row (R, R') of shaped blocks (3, 5; 3', 5') of narrower width (B5; B5') forms a repeating module (6, 6a, 6b; 6', 6a', 6b') of the laying unit (1, 1') and wherein each laying unit (1, 1') has a length (L1, L1') of at least 100 cm and a width (B1, B1') of at least 70 cm, **characterised in that** in the second set of elements (B') each row (R') of the laying unit (1') comprises a maximum of three shaped blocks (3').

13. Paving area according to claim 12, **characterised in that** the narrow shaped blocks (5) and the wide shaped blocks (4) of the first set of the elements (B) and the narrow shaped blocks (5') and the wide shaped blocks (4') of the second set of elements (B') with their widths (B5, B4; B5', B4') are measured such that the widths (B5) of the narrow shaped blocks (5) of the first set of elements (B) and the widths (B4') of the wide shaped blocks (4') of the second set of elements (B') correspond to one another, and **in that** the widths (B4) of the wide shaped blocks (4) of the first set of elements (B) is twice as large as the widths (B5') of the narrow shaped blocks (5') of the second set of elements (B').

## Revendications

1. Ensemble de construction (B) pour réaliser des surfaces pavées (2), composé de plusieurs unités de pose (1),
- chaque unité de pose (1) étant composée de pavés moulés (3) en forme de plaques, décalés les uns par rapport aux autres et ayant des longueurs au moins en partie différentes (L411-L414; L511-L514) et des largeurs au moins en partie différentes (B4, B5; B411-B414; B511-B514),
- une rangée (R) étant formée de pavés moulés (3, 4, 411-414) de grande largeur (B4; B411-B414) et d'au moins une rangée (R) de pavés moulés (3, 5, 511-514) de petite largeur (B5 ; B511-B514), formant un module répétitif (6, 6a, 6b) de l'unité de pose (1),
- chaque unité de pose (1) ayant une longueur (L1) d'au moins 100 cm et une largeur (B1) d'au moins 70 cm,
- les unités de pose (1) étant composées de rangées (R ; R1-R8) de pavés moulés (3) rectangulaires, juxtaposés, parallèles,
- tous les pavés moulés (3) de chaque rangée (R ; R1-R8) ayant la même largeur (B411-B414 ; B511-B514), et
- les unités de pose (1) étant formées de modules rectangulaires,
ensemble de construction **caractérisé en ce que**
- chaque rangée (R) comporte au maximum deux pavés moulés (3),
- l'unité de pose (1) comprend au moins deux pavés moulés (3) dont la longueur (L411, L512, L514) correspond à au moins 55 % de la longueur (L1) de l'unité de pose (1).

2. Ensemble de construction selon la revendication 1,
**caractérisé en ce que**
l'unité de pose (1) comporte quatre rangées (R ; R1-R4).

3. Ensemble de construction selon la revendication 1,
**caractérisé en ce que**
- la largeur (B4) d'un pavé moulé large (4, 411-414) est plus grande que la largeur (B5) d'un pavé moulé étroit (5, 511-514), et
- la largeur (B4) d'un pavé moulé large (4, 411-414) est inférieure à la somme des largeurs (B5) de deux pavés moulés étroits (5, 511-514).

4. Ensemble de construction selon l'une des revendications précédentes,
**caractérisé en ce que**
l'unité de pose (1) comprend huit pavés moulés (3) dont quatre pavés moulés (3) sont des pavés moulés larges (4, 411-414) et quatre pavés moulés (3) sont des pavés moulés étroits (5, 511-514).

5. Ensemble de construction selon l'une des revendications 1 à 4,
**caractérisé en ce que**
l'unité de pose (1) comprend des pavés moulés (3) ayant des dimensions en largeur et en longueur de 167 mm x 500 mm, 167 mm x 700 mm, 250 mm x 400 mm, 250 mm x 600 mm et 250 mm x 800 mm.

6. Ensemble de construction selon l'une des revendications 1 à 4,
**caractérisé en ce que**
l'unité de pose (1) comporte deux pavés moulés (3) dont la largeur et la longueur sont de 167 mm x 500 mm et deux pavés moulés (3) dont la largeur et la longueur sont de 167 mm x 700 mm.

7. Ensemble de construction selon l'une des revendications précédentes,
**caractérisé en ce que**
les pavés moulés larges (4, 411-414) et les pavés moulés étroits (5, 511-514) ont la même épaisseur (D4, D5),
- les épaisseurs (D4, D5) étant supérieures à 5 cm et notamment de l'ordre de 7 cm et notamment de l'ordre de 10 cm et en particulier d'environ 12 cm et tout particulièrement d'environ 14 cm.

8. Ensemble de construction selon l'une des revendications précédentes,
**caractérisé en ce que**
les pavés moulés (3) sont des plaques en béton.

9. Ensemble de construction selon l'une des revendications précédentes,
**caractérisé en ce qu'**
au moins 50 % d'une surface (F1) de l'unité de pose (1), sont constitués par des pavés moulés (3) dont le rapport longueur/ largeur est au moins égal à 2,5.

10. Ensemble de construction selon l'une des revendications précédentes,
**caractérisé en ce qu'**
au moins 60 % d'une surface (F1) de l'unité de pose (1), sont constitués par des pavés moulés (3) dont le rapport longueur/largeur (LB413; LB512) est d'au moins 2,5.

11. Ensemble de construction selon l'une des revendications précédentes,
**caractérisé en ce que**
chaque unité de pose (1) a une longueur (L1) d'environ 120 cm et une largeur (B1) d'environ 83 cm.

12. Surface pavée (2) composée d'un premier ensemble de construction (B) correspondant à la revendication 1, et d'un second ensemble de construction (B'),
chaque ensemble de construction (B, B') se composant de plusieurs unités de pose (1, 1'),
* chaque unité de pose (1, 1') étant formée de pavés moulés (3) en forme de plaques, disposés de manière décalée, et ayant au moins en partie des largeurs différentes (B4, B5; B4', B5'),
* une rangée (R, R') de pavés moulés (3, 4 ; 3', 4') larges (B4, B4') et au moins une rangée (R, R') de pavés moulés (3, 5 ; 3', 5') étroits (B5, B5'), forment un module répétitif (6, 6a, 6b; 6', 6a', 6b') de l'unité de pose (1, 1'), et
* chaque unité de pose (1, 1') a une longueur (L1, L1') d'au moins 100 cm et une largeur (B1, B1') d'au moins 70 cm,
surface pavée **caractérisée en ce que**
chaque rangée (R') de l'unité de pose (1') du second ensemble de construction (B') est composée au maximum de trois pavés moulés (3').

13. Surface pavée selon la revendication 12,
**caractérisé en ce que**
les pavés moulés étroits (5) et les pavés moulés larges (4) du premier ensemble de construction (B) et les pavés moulés étroits (5') et les pavés moulés larges (4') du second ensemble de construction (B') ont leurs largeurs (B5, B4, B5', B4') dimensionnés pour :
- que la largeur (B5) des pavés moulés étroits (5) du premier ensemble (B) et la largeur (B4') des pavés moulés larges (4') du second ensemble de construction (B') se correspondent, et
- que la largeur (B4) des pavés moulés larges (4) du premier ensemble de construction (B) est double de la largeur (B5') des pavés moulés étroits (5') du second ensemble de construction (B').
